# EUROPÄISCHE PATENTSCHRIFT

(11) **EP 3 247 503 B1**
(45) Veröffentlichungstag und Bekanntmachung des Hinweises auf die Patenterteilung: **26.04.2023**
(21) Anmeldenummer: 16700526.3
(22) Anmeldetag: 08.01.2016
(51) Int. Cl.: B05B 12/08, B05B 15/14, B05C 11/10, F04B 49/02, F04B 49/06, F04B 49/08, F04B 23/04, B05B 9/04

(54) **PUMPENANORDNUNG UND ENTSPRECHENDES BETRIEBSVERFAHREN**
PUMPING ARRANGEMENT AND METHOD OF OPERATING SAID ARRANGEMENT
SYSTÈME DE POMPAGE ET PROCÉDÉ POUR OPÉRER CE SYSTÈME

(30) Priorität: 23.01.2015 DE 102015000869
(43) Veröffentlichungstag der Anmeldung: 29.11.2017
(73) Patentinhaber: Dürr Systems AG, 74321 Bietigheim-Bissingen (DE)
(72) Erfinder: RÜGER, Alexander, 71711 Murr (DE); DUSCHEK, Marcus, 71642 Ludwigsburg (DE)
(74) Vertreter: v. Bezold & Partner Patentanwälte - PartG mbB
(86) Internationale Anmeldenummer: PCT/EP2016/000045
(87) Internationale Veröffentlichungsnummer: WO 2016/116258

(56) Entgegenhaltungen:
- EP-A1- 0 413 080
- EP-A2- 1 481 736
- US-A- 4 682 710
- US-A- 4 917 296
- US-A1- 2013 108 473

## Beschreibung

Die Erfindung betrifft eine Pumpenanordnung, insbesondere in einer Beschichtungsanlage zur Beschichtung von Bauteilen, insbesondere in einer Lackieranlage zur Lackierung von Kraftfahrzeugkarosseriebauteilen. Weiterhin betrifft die Erfindung ein Betriebsverfahren für eine derartige Pumpenanordnung.

In modernen Lackieranlagen zur Lackierung von Kraftfahrzeugkarosseriebauteilen werden Nähte (z.B. Schweißnähte, Bördelnähte) der zu lackierenden Kraftfahrzeugkarosseriebauteile üblicherweise mittels eines Dichtmittels (z.B. PVC: Polyvinylchlorid) abgedichtet. Das Aufbringen des Dichtmittels kann durch Applikationsroboter erfolgen, die einen Applikator entlang den Nähten über die Bauteiloberfläche führen. Üblicherweise werden hierbei in einer Beschichtungskabine mehrere Applikationsroboter gleichzeitig eingesetzt, die das Dichtmittel aus einer gemeinsamen Versorgungsleitung beziehen. Die Materialversorgung erfolgt hierbei über mehrere Pumpen, die eingangsseitig und ausgangsseitig zusammengeschaltet sind und das Dichtmittel in die Versorgungsleitung pumpen. Aufgrund der Parallelschaltung der einzelnen Pumpen ist es erforderlich, dass einmalig die Pumpengeschwindigkeit manuell eingestellt wird, damit die Pumpen zusammen arbeiten können. Im normalen Beschichtungsbetrieb werden die Pumpen dann gleichzeitig und gemeinsam eingeschaltet bzw. ausgeschaltet.

Nachteilig an dieser herkömmlichen Pumpenanordnung ist zunächst die Tatsache, dass bei Bedarf kein garantierter Pumpenanlauf erfolgt, d.h. es kann passieren, dass einzelne Pumpen bei einem Einschaltsignal nicht anlaufen und dann im Betrieb stehen bleiben. Dies kann wiederrum zu einem ungleichmäßigen Verschleiß der Pumpen führen, was unerwünscht ist. Darüber hinaus kann das Dichtmittel in der stehengebliebenen Pumpe aushärten, was zu einer Zerstörung der Pumpe führen würde. Darüber hinaus kann das Stehenbleiben einer Pumpe zu Prozessfolgefehlern führen. Schließlich erfordert das Risiko eines Stehenbleibens einzelner Pumpen einen manuellen Kontrollaufwand.

Darüber hinaus umfasst der Stand der Technik auch DE 600 13 013 T2, DE 101 34 747 A1, DE 41 18 869 A1, DE 40 25 638 A1 und DE 37 11 053 A1.

Zum allgemeinen technischen Hintergrund der Erfindung ist hinzuweisen auf US 4 682 710, EP 1 481 736 A2 und EP 0 413 080 A1.

Schließlich offenbart US 2013/0108473 A1 eine Pumpenanordnung gemäß dem Oberbegriff von Anspruch 1.

Diese bekannte Pumpenanordnung arbeitet jedoch noch nicht vollständig befriedigend.

Der Erfindung liegt deshalb die Aufgabe zugrunde, eine entsprechend verbesserte Pumpenanordnung und ein entsprechendes Betriebsverfahren dafür zu schaffen.

Diese Aufgabe wird durch eine erfindungsgemäße Pumpenanordnung gemäß Anspruch 1, bzw. durch ein entsprechendes Betriebsverfahren gemäß Anspruch 10 gelöst.

Die erfindungsgemäße Pumpenanordnung sieht zunächst in Übereinstimmung mit dem Stand der Technik mehrere Pumpen vor, die eine einstellbare Pumpleistung haben und zum Fördern eines Beschichtungsmittels dienen.

Beispielsweise kann es sich bei dem Beschichtungsmittel um ein Dichtmittel (z.B. PVC: Polyvinylchlorid) zur Nahtabdichtung von Schweißnähten an einem Kraftfahrzeugkarosseriebauteil handeln. Die Erfindung ist jedoch hinsichtlich des Beschichtungsmittels nicht auf Dichtmittel beschränkt, sondern auch mit anderen Beschichtungsmitteln realisierbar, wie beispielsweise Klebstoff, Lack, Öl, Silikon, Dämmstoff oder Ähn liches.

Auch hinsichtlich des Pumpentyps bestehen im Rahmen der Erfindung vielfältige Möglichkeiten. So kann es sich bei den Pumpen beispielsweise um Kolbenpumpen, Zahnradpumpen, Membranpumpen oder Taumelkolbenpumpen handeln, um nur einige Beispiele zu nennen.

Bei der erfindungsgemäßen Pumpenanordnung sind die Pumpen ausgangsseitig und eingangsseitig parallel geschaltet, sodass die Pumpen das zu fördernde Beschichtungsmittel aus einer gemeinsamen Eingangsleitung beziehen und in eine gemeinsame Ausgangsleitung fördern. Bei einer solchen Parallelschaltung mehrerer Pumpen in einer Pumpenanordnung ist es wichtig, dass das Betriebsverhalten der einzelnen Pumpen individuell einstellbar ist, damit die einzelnen Pumpen möglichst effektiv zusammenarbeiten.

Ein Aspekt der Erfindung sieht deshalb eine Überwachungseinheit vor, welche es ermöglicht, die einzelnen Pumpen ungleichzeitig einzuschalten und/oder auszuschalten. Dadurch unterscheidet sich die Erfindung in diesem Aspekt von den eingangs beschriebenen bekannten Pumpenanordnungen, bei denen die Pumpen jeweils gemeinsam (d.h. zeitgleich) eingeschaltet und ausgeschaltet werden.

Dieses individuelle Einschalten bzw. Ausschalten der einzelnen Pumpen ermöglicht beispielsweise einen zyklischen Wechsel der eingeschalteten Pumpen, sodass sich die einzelnen Pumpen im Betrieb abwechseln. Dadurch haben die einzelnen Pumpen im Betrieb jeweils eine Betriebspause, die zu Wartungszwecken genutzt werden kann oder die Lebensdauer der Pumpe erhöht. Darüber hinaus ermöglicht der zyklische Wechsel der eingeschalteten Pumpen das Vorhalten einer Reservekapazität, ohne dass die Pumpen, welche die Reservekapazität bilden, dauerhaft ausgeschaltet bleiben, was zu Funktionsstörungen führen könnte, beispielsweise aufgrund einer Aushärtung des Beschichtungsmittels in den dauerhaft ausgeschalteten Pumpen.

Die Überwachungseinheit schaltet deshalb vorzugsweise nur einen Teil der Pumpen ein, während die restlichen Pumpen ausgeschaltet sind. Die Anzahl der eingeschalteten Pumpen kann hierbei in Abhängigkeit von der angeforderten Pumpleistung variiert werden. Falls beispielsweise eine große Pumpleistung angefordert wird, so wird eine größere Anzahl von Pumpen angeschaltet als bei einer Anforderung einer kleinen Pumpleistung.

Die Überwachungseinheit wechselt dann jeweils nach einer vorgegebenen Betriebsdauer den eingeschalteten Teil der Pumpen, sodass zeitlich nacheinander alle Pumpen eingeschaltet und wieder ausgeschaltet werden. Vorzugsweise erfolgt dieser Wechsel des eingeschalteten Teils der Pumpen zyklisch, sodass das Verhältnis von Einschaltdauer und Ausschaltdauer bei allen Pumpen gleich ist. Die Betriebsdauer, nach der der eingeschaltete Teil der Pumpen gewechselt wird, liegt vorzugsweise zwischen zehn Minuten und vier Stunden, beispielsweise in einem Bereich von 30 Minuten bis zwei Stunden.

Darüber hinaus kann die Überwachungseinheit vorzugsweise auch prüfen, ob die einzelnen Pumpen tatsächlich arbeiten oder nicht. Dadurch unterscheidet sich die Erfindung auch von den eingangs beschriebenen bekannten Pumpenanordnungen, bei denen nicht garantiert ist, dass sämtliche Pumpen bei Bedarf auch wirklich anlaufen, was bei den herkömmlichen Pumpenanordnungen nicht automatisch erkannt wird. Bei der erfindungsgemäßen Pumpenanordnung ist in den einzelnen Pumpen deshalb vorzugsweise jeweils ein Pumpensensor zugeordnet, der detektiert, ob die jeweilige Pumpe arbeitet oder nicht. Die Überwachungseinheit kann dann eine Warnmeldung ausgeben, wenn eine Pumpe eingeschaltet ist, aber tatsächlich nicht arbeitet.

Hinsichtlich der technischen Realisierung des Pumpensensors bestehen vielfältige Möglichkeiten. Beispielsweise kann der Pumpensensor die Drehzahl einer Antriebswelle der Pumpe erfassen oder die Kolbengeschwindigkeit. Darüber hinaus kann der Betriebszustand (arbeitet/arbeitet nicht) der einzelnen Pumpen auch durch eine Druckmessung am Ausgang der Pumpe ermittelt werden. Die Erfindung ist jedoch hinsichtlich der technischen Realisierung des Pumpensensors nicht auf die vorstehend beschriebenen Beispiele beschränkt.

Weiterhin ermöglicht die erfindungsgemäße Überwachungseinheit auch die Anpassung der Pumpleistung der gesamten Pumpenanordnung an den aktuellen Bedarf. So kann die Überwachungseinheit eine zusätzliche Pumpe einschalten, wenn die Pumpleistung der gesamten Pumpanordnung nicht ausreichend ist. Die erfindungsgemäße Pumpenanordnung weist deshalb vorzugsweise einen Ausgangsdrucksensor auf, der in der gemeinsamen Ausgangsleitung der Pumpen angeordnet ist und den Ausgangsdruck der gesamten Pumpenanordnung misst. Die Überwachungseinheit fragt dann den Ausgangsdruck von dem Ausgangsdrucksensor ab und vergleicht diesen mit einem vorgegebenen Minimaldruck. Falls der Ausgangsdruck den vorgegebenen Minimaldruck unterschreitet, so kann die Überwachungseinheit eine zusätzliche Pumpe einschalten, um die Pumpleistung der gesamten Pumpenanordnung zu erhöhen.

Das Unterschreiten des vorgegebenen Minimaldrucks in der Ausgangsleitung der Pumpenanordnung muss jedoch nicht notwendigerweise auf eine erhöhte Leistungsanforderung von den Applikationsgeräten zurückzuführen sein. Es besteht nämlich auch die Möglichkeit, dass das Leitungssystem stromabwärts hinter der Pumpenanordnung eine Leckage aufweist, die zu einem Druckabfall führt. Bei einer solchen Leckage ist es nicht sinnvoll, die Pumpleistung der gesamten Pumpenanordnung zu erhöhen. Vielmehr ist es dann sinnvoll, alle Pumpen abzuschalten, um den leckagebedingten Schaden zu begrenzen. Die Überwachungseinheit ermöglicht deshalb vorzugsweise auch eine Leckageerkennung, wobei die Überwachungseinheit eine Leckage annimmt, wenn der gemessene Ausgangsdruck in der gemeinsamen Ausgangsleitung der Pumpenanordnung einen vorgegebenen Minimaldruck über eine vorgegebene Mindestzeitdauer hin unterschreitet.

Hinsichtlich der Reaktion auf eine erkannte Leckage bestehen im Rahmen der Erfindung verschiedene Möglichkeiten, die miteinander kombiniert oder zeitlich gestaffelt realisiert werden können. Eine Reaktionsmöglichkeit besteht in einer Leckagewarnung, die beispielsweise optisch oder akustisch ausgegeben werden kann. Eine andere Reaktionsmöglichkeit besteht darin, dass bei einer Leckage alle Pumpen abgeschaltet werden, um den Schaden durch die Leckage möglichst gering zu halten. Darüber hinaus besteht auch die Möglichkeit von zeitlich gestaffelten Reaktionen. Beispielsweise kann zunächst eine optische oder akustische Leckagewarnung ausgegeben werden, wenn der gemessene Ausgangsdruck über einen vorgegebenen Zeitraum den Minimaldruck unterschreitet. Falls die Unterschreitung des vorgegebenen Minimaldrucks dann noch länger anhält, so kann die Überwachungseinheit darauf reagieren, indem alle Pumpen abgeschaltet werden.

Es wurde bereits vorstehend erwähnt, dass die Überwachungseinheit auf die Anforderung einer erhöhten Pumpleistung der gesamten Pumpenanordnung reagieren kann, indem eine zusätzliche Pumpe eingeschaltet wird. Vorzugsweise wird jedoch zur Befriedigung der Anforderung einer erhöhten Pumpleistung zunächst die Pumpleistung der einzelnen Pumpen erhöht. Die Erhöhung der Pumpleistung der einzelnen Pumpen stößt jedoch an konstruktionsbedingte Grenzen hinsichtlich der Pumpgeschwindigkeit. So sollten beispielsweise die Kolben bei einer Kolbenpumpe in der Regel eine bestimmte maximale Hubgeschwindigkeit nicht überschreiten. In einem bevorzugten Ausführungsbeispiel der Erfindung ist den einzelnen Pumpen deshalb jeweils ein Geschwindigkeitssensor zugeordnet, der die Pumpengeschwindigkeit der jeweiligen Pumpen misst. Die Überwachungseinheit fragt dann die einzelnen Geschwindigkeitssensoren ab und ermittelt dadurch die Pumpengeschwindigkeiten der einzelnen Pumpen.

Wenn die Überwachungseinheit dabei feststellt, dass die gemessene Pumpengeschwindigkeit bei zumindest einer Pumpe einen vorgegebenen ersten Maximalwert überschreitet, so schaltet die Überwachungseinheit eine zusätzliche Pumpe ein, da die eingeschalteten Pumpen nicht ausreichen, um die verbraucherseitig angeforderte Pumpleistung zu erbringen.

Falls die gemessene Pumpengeschwindigkeit dagegen einen zweiten, größeren Maximalwert überschreitet, so kann die Überwachungseinheit die betreffende Pumpe abschalten. Das Abschalten einzelner Pumpen dient hierbei zur Vermeidung einer Beschädigung der jeweiligen Pumpen, während das Zuschalten einzelner Pumpen dazu dient, die Pumpleistung der gesamten Pumpenanordnung zu erhöhen.

Weiterhin ist zu erwähnen, dass die Überwachungseinheit eine Warnmeldung ausgeben kann, wenn die Pumpengeschwindigkeit bei zumindest einer Pumpe einen vorgegebenen Maximalwert überschreitet. Auch in diesem Zusammenhang können beide Reaktionen (Abschalten der Pumpe und Ausgabe einer Warnmeldung) kombiniert, einzeln oder zeitlich gestaffelt eingesetzt werden, wie bereits vorstehend bezüglich der Leckage beschrieben wurde.

Vorstehend wurde ein erster Aspekt der Erfindung beschrieben, der eine Überwachungseinheit vorsieht, welche die Pumpen ungleichzeitig einschaltet und ausschaltet, was bei den herkömmlichen Pumpenanordnungen bisher nicht möglich war.

Die Erfindung sieht dagegen eine Kontrolleinrichtung vor, um eine Fluidgröße (z.B. Beschichtungsmitteldruck) am Ausgang der einzelnen Pumpen individuell zu kontrollieren. Erfindungsgemäß handelt es sich bei der Kontrolleinrichtung um eine Regeleinrichtung, d.h. mit einer Rückkopplungsschleife.

Erfindungsgemäß ist die Kontrolleinrichtung eine Regeleinrichtung, die jeweils eine Fluidgröße (z.B. Beschichtungsmitteldruck) am Ausgang der einzelnen Pumpen individuell regelt, wobei die Regeleinrichtung die geregelten Fluidgrößen am Ausgang der einzelnen Pumpen jeweils auf einen gemeinsamen Soll-Wert regelt. Durch diese individuelle Regelung der Fluidgrö-ßen (z.B. Beschichtungsmitteldruck) am Ausgang der einzelnen Pumpen wird die Zusammenarbeit der einzelnen Pumpen deutlich verbessert. Darüber hinaus wird dadurch auch verhindert, dass einzelne Pumpen bei einem Einschaltvorgang nicht anlaufen, wie es bei den eingangs beschriebenen herkömmlichen Pumpenanordnungen passieren kann.

In dem bevorzugten Ausführungsbeispiel der Erfindung weist die Regeleinrichtung für die einzelnen Pumpen jeweils ein Messglied auf, wobei das Messglied einen Ist-Wert der geregelten Fluidgröße (z.B. Beschichtungsmitteldruck) am Ausgang der einzelnen Pumpen misst. Beispielsweise kann hierzu stromabwärts hinter den einzelnen Pumpen jeweils ein Drucksensor angeordnet sein, der den Ausgangsdruck der jeweiligen Pumpe misst.

Darüber hinaus umfasst die Regeleinrichtung vorzugsweise jeweils ein Stellglied für die einzelnen Pumpen, wobei das Stellglied die einzelnen Pumpen mit einer variablen Stellgrö-ße ansteuert, um den Ist-Wert der geregelten Fluidgröße auf den vorgegebenen Soll-Wert einzuregeln.

Bei einer pneumatisch angetriebenen Pumpe kann das Stellglied beispielsweise ein Stetigventil (z.B. ein Proportionalventil) sein, das die pneumatisch angetriebene Pumpe mit einem einstellbaren Druckluftstrom ansteuert, um die Pumpleistung im Rahmen der Regelung anzupassen. Das Stetigventil (z.B. ein Proportionalventil) kann also als Stellglied den Druckluftstrom steuern, der zum Antrieb der jeweiligen Pumpe dient, was eine Einstellung der Pumpleistung ermöglicht. Die Verwendung eines Stetigventils (z.B. Proportionalventil) als Stellglied zur Ansteuerung der pneumatischen Pumpen ist vorteilhaft, weil die Pumpleistung der jeweiligen Pumpe damit kontinuierlich angepasst werden kann, indem der Druckluftstrom kontinuierlich (stetig) verändert wird. Es ist jedoch im Rahmen der Erfindung grundsätzlich auch möglich, andere Ventiltypen als Stellglied zur Ansteuerung der pneumatischen Pumpen einzusetzen. Hierbei ist zu erwähnen, dass der Regler mehrere Messgrößen (z.B. Beschichtungsmitteldrücke am Ausgang der einzelnen Pumpen) erfasst und mehrere Stellgrößen (z.B. Steuersignale für die einzelnen Proportionalventile) an die Stellglieder der einzelnen Pumpen ausgibt.

Die erfindungsgemäße Regeleinrichtung weist vorzugsweise einen Regler auf, der eingangsseitig mit den Messgliedern der einzelnen Pumpen verbunden ist und die gemessenen Ist-Werte der geregelten Fluidgrößen (z.B. Ausgangsdruck) an den einzelnen Pumpen von den Messgliedern aufnimmt. Ausgangsseitig ist der Regler mit den einzelnen Stellgliedern (z.B. Proportionalventile) der einzelnen Pumpen verbunden und steuert diese Stellglieder mit einer variablen Stellgröße an, wobei die Stellgröße von einer Soll-Ist-Abweichung zwischen einem vorgegebenen Soll-Wert und dem gemessenen Ist-Wert abhängt. Der Regler ist also übergreifend für alle Pumpen zuständig und ermöglicht dabei eine individuelle Erfassung der Regelgröße (z.B. Ausgangsdruck) und eine individuelle Ansteuerung der einzelnen Pumpen.

Weiterhin ist zu erwähnen, dass die Erfindung nicht nur Schutz beansprucht für die vorstehend beschriebene Pumpenanordnung. Vielmehr beansprucht die Erfindung auch Schutz für ein entsprechendes Betriebsverfahren, wobei sich die Einzelheiten des Betriebsverfahrens bereits aus der vorstehenden Beschreibung ergeben und deshalb nicht separat beschrieben werden müssen.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Darstellung einer erfindungsgemäßen Pumpenanordnung,
- Figur 2: eine schematische Darstellung der Pumpenanordnung aus Figur 1,
- Figur 3: ein Flussdiagramm zur Verdeutlichung des erfindungsgemäßen Betriebsverfahrens mit einem zyklischen Wechsel der eingeschalteten Pumpen,
- Figur 4: ein Flussdiagramm zur Verdeutlichung einer Geschwindigkeitskontrolle der einzelnen Pumpen, sowie
- Figur 5: ein Flussdiagramm zur Verdeutlichung einer erfindungsgemäßen Leckageüberwachung.

Figur 1 zeigt eine Pumpenanordnung 1, die in einer Lackieranlage zur Lackierung von Kraftfahrzeugkarosseriebauteilen eingesetzt wird, um ein Dichtmittel (z.B. PVC: Polyvinylchlorid) zu mehreren Applikationsrobotern zu pumpen, die in der Zeichnung nicht dargestellt sind und das Dichtmittel auf Nähte (z.B. Bördelnähte, Schweißnähte) an den zu lackierenden Kraftfahrzeugkarosseriebauteilen applizieren, was an sich aus dem Stand der Technik bekannt ist.

Unterhalb der strichpunktierten Linie in der Zeichnung befindet sich hierbei ein Materialversorgungsraum, der auch als "PVC-Raum" bezeichnet wird. Der Bereich innerhalb der strichpunktierten Linie befindet sich dagegen in der Nähe der Lackierstraße bzw. der Lackierkabine, aber noch außerhalb der Lackierstraße bzw. der Lackierkabine.

Die Pumpenanordnung 1 bezieht das Dichtmittel hierbei über eine Hinleitung 2 aus dem Materialversorgungsraum.

Die Hinleitung 2 mündet in eine Eingangsleitung 3, die mehrere parallel geschaltete Pumpen 4.1-4.7 mit Dichtmittel versorgt.

Von der gemeinsamen Eingangsleitung 3 der Pumpen 4.1-4.7 zweigt ferner eine Rückleitung 5 ab, um eine Materialzirkulation zwischen dem Materialversorgungsraum und der Pumpenanordnung 1 zu ermöglichen, was an sich ebenfalls aus dem Stand der Technik bekannt ist.

Die Pumpen 4.1-4.7 sind ausgangsseitig über jeweils ein Rückschlagventil 6.1-6.7 mit einer gemeinsamen Ausgangsleitung 7 verbunden, d.h. die Pumpen 4.1-4.7 beziehen das Dichtmittel aus der gemeinsamen Eingangsleitung 3 und pumpen das Dichtmittel in die gemeinsame Ausgangsleitung 7.

Von der gemeinsamen Ausgangsleitung 7 gehen zwei Hinleitungen 8, 9 ab, durch die das Dichtmittel zu den einzelnen Applikationsrobotern gefördert wird. Hierbei beschicken die beiden Hinleitungen 8, 9 die Applikationsroboter auf gegenüber liegenden Seiten der Lackierstraße. Die Hinleitung 8 versorgt also die Applikationsroboter auf der einen Seite der Lackierstraße, während die Hinleitung 9 die Applikationsroboter auf der anderen Seite der Lackierstraße versorgt.

Die einzelnen Pumpen 4.1-4.7 werden jeweils pneumatisch angetrieben. Hierzu sind die Pumpen 4.1-4.7 über jeweils ein 2/2-Wege-Magnetventil 10.1-10.7 und jeweils ein Proportionalventil 11.1-11.7 über ein gemeinsames 2/2-Wege-Magnetventil 12 mit einer Druckluftversorgung 13 verbunden.

Das 2/2-Wege-Magnetventil 12 kann die Druckluft hierbei für sämtliche der Pumpen 4.1-4.7 freigeben oder sperren. Dies ermöglicht ein gemeinsames Einschalten bzw. Abschalten der Pumpen 4.1-4.7 durch das 2/2-Wege-Magnetventil 12.

Darüber hinaus können die einzelnen Pumpen 4.1-4.7 aber auch individuell eingeschaltet bzw. ausgeschaltet werden, indem das jeweilige 2/2-Wege-Magnetventil 10.1-10.7 geöffnet bzw. geschlossen wird.

Darüber hinaus kann die Pumpleistung der einzelnen Pumpen 4.1-4.7 auch individuell eingestellt werden und zwar über eine geeignete Ansteuerung der einzelnen Proportionalventile 11.1-11.7.

Stromabwärts hinter jeder der Pumpen 4.1-4.7 ist jeweils ein Drucksensor 14.1-14.7 angeordnet, wobei die einzelnen Drucksensoren 14.1-14.7 jeweils den Ausgangsdruck der einzelnen Pumpen 4.1-4.7 messen.

Weiterhin ist jeder der Pumpen 4.1-4.7 jeweils ein Initiator 15.1-15.7 zur Hubüberwachung der einzelnen Pumpen 4.1-4.7 zugeordnet. Zum einen ermöglichen die Initiatoren 15.1-15.7 eine Überwachung der Pumpengeschwindigkeiten der einzelnen Pumpen 4.1-4.7, wie noch detailliert beschrieben wird. Zum anderen ermöglichen die Initiatoren 4.1-4.7 aber auch eine Überprüfung, ob die einzelnen Pumpen 4.1-4.7 tatsächlich arbeiten.

Weiterhin ist zu erwähnen, dass der gemeinsamen Eingangsleitung 3 der Pumpen 4.1-4.7 ein Drucksensor 16 zugeordnet ist, der den Druck in der Eingangsleitung 3 misst.

Darüber hinaus weist die gemeinsame Eingangsleitung 3 der Pumpen 4.1-4.7 auch einen Temperatursensor 17 auf, der die Temperatur des Dichtmittels in der Eingangsleitung 3 misst.

Auch in der Ausgangsleitung 7 sind ein Drucksensor 18 und ein Temperatursensor 19 angeordnet, die Druck bzw. Temperatur des Dichtmittels in der Ausgangsleitung 7 messen. Darüber hinaus befindet sich in der Ausgangsleitung 7 ein weiterer Drucksensor 20, der ein elektrisches Drucksignal an eine Steuerung liefert, wie noch detailliert beschrieben wird.

Schließlich umfasst die Pumpenanordnung 1 noch eine Rücklaufleitung 21 und zwei pneumatisch angetriebene Absperrarmaturen 22, 23. Die Absperrarmatur 22 ist im Produktionsbetrieb geschlossen und im Zirkulationsbetrieb geöffnet. Die Absperrarmatur 23 ist dagegen im Produktionsbetrieb geöffnet und im Zirkulationsbetrieb geschlossen. Der Produktionsbetrieb ist hierbei ein Betriebszustand, in dem die angeschlossenen Applikationsroboter Dichtmittel anfordern, d.h. im normalen Beschichtungsbetrieb. Der Zirkulationsbetrieb ist dagegen ein Betriebszustand, in dem die angeschlossenen Applikationsroboter kein Dichtmittel anfordern, beispielsweise in Betriebspausen über Nacht oder während des Wochenendes oder in Wartungspausen.

Figur 2 zeigt eine schematische Darstellung der vorstehend beschriebenen und in Figur 1 gezeigten Pumpenanordnung 1. Zusätzlich zu der Darstellung in Figur 1 ist hierbei noch eine Kontrolleinrichtung 24 dargestellt, die eine Regeleinrichtung und eine Überwachungseinheit enthält.

Eingangsseitig ist die Kontrolleinrichtung 24 mit den Drucksensoren 14.1-14.2 verbunden, um den Druck stromaufwärts hinter den einzelnen Pumpen 4.1-4.7 zu messen, was eine Regelung des Ausgangsdrucks der einzelnen Pumpen 4.1-4.7 ermöglicht, wie noch detailliert beschrieben wird.

Darüber hinaus ist die Kontrolleinrichtung 24 eingangsseitig mit dem Temperatursensor 17, dem Drucksensor 16, dem Drucksensor 18 und dem Temperatursensor 20 verbunden, um die Messwerte dieser Sensoren bei der Kontrolle der Pumpenanordnung 1 berücksichtigen zu können.

Ausgangsseitig ist die Kontrolleinrichtung 24 mit den beiden Absperrarmaturen 22, 23 und mit dem 2/2-Wege-Magnetventil 12 verbunden, um den Betrieb der Pumpenanordnung 1 zu steuern, wie noch detailliert beschrieben wird.

Weiterhin ist die Kontrolleinrichtung 24 ausgangsseitig mit den Proportionalventilen 11.1-11.7 verbunden, um die einzelnen Pumpen 4.1-4.7 im Rahmen der Regelung individuell ansteuern zu können.

Schließlich ist die Kontrolleinrichtung 24 ausgangsseitig auch mit den 2/2-Wege-Magnetventilen 10.1-10.7 der einzelnen Pumpen 4.1-4.7 verbunden, um die einzelnen Pumpen 4.1-4.7 individuell einschalten und ausschalten zu können, wie ebenfalls noch detailliert beschrieben wird.

Es wurde bereits vorstehend kurz erwähnt, dass die Kontrolleinrichtung 24 einen Regler enthält, um den Ausgangsdruck der einzelnen Pumpen 4.1-4.7 zu regeln. Hierzu erfasst die Kontrolleinrichtung 24 über die Drucksensoren 14.1-14.2 jeweils Ist-Werte des Ausgangsdrucks der einzelnen Pumpen 4.1-4.7 und vergleicht die gemessenen Ist-Werte mit einem vorgegebenen, einheitlichen Soll-Wert für den Druck. Daraus berechnet die Kontrolleinrichtung 24 eine Soll-Ist-Abweichung zwischen dem Soll-Wert und dem Ist-Wert der einzelnen Pumpen 4.1-4.7. In Abhängigkeit von dieser Soll-Ist-Abweichung steuert die Kontrolleinrichtung 24 dann die einzelnen Proportionalventile 11.1-11.7 individuell mit einem Steuersignal an, um den Ist-Wert des Ausgangsdrucks der einzelnen Pumpen 4.1-4.7 individuell für jede der Pumpen 4.1-4.7 auf den Soll-Wert einzuregeln.

Darüber hinaus kann die Kontrolleinrichtung 24 die einzelnen Pumpen 4.1-4.7 individuell einschalten bzw. ausschalten, wie bereits vorstehend kurz erwähnt wurde. Dies kann im Rahmen des in Figur 3 in Form eines Flussdiagramms dargestellten Betriebsverfahrens eingesetzt werden, um die einzelnen Pumpen 4.1-4.7 zyklisch einzuschalten, wie im Folgenden beschrieben wird.

In einem ersten Schritt S1 gibt der Bediener der Pumpenanordnung 1 eine Anzahl n der Pumpen für den Betriebsstart ein. Die Anzahl n der benötigten Pumpen hängt auch von der Leistungsanforderung durch die angeschlossenen Applikationsroboter ab.

In einem Schritt S2 gibt der Bediener der Pumpenanordnung 1 dann eine Taktdauer T für einen Wechsel der eingeschalteten Pumpen 4.1-4.7 ein.

In einem Schritt S3 werden dann kurzzeitig alle Pumpen 4.1-4.7 eingeschaltet, um das Beschichtungsmaterial in den Stichleitungen zu den einzelnen Applikationsrobotern zu bewegen.

In einem Schritt S4 werden dann die ersten n Pumpen für den Betriebsstart ausgewählt. Bei einer Anzahl n=4 können beispielsweise die Pumpen 4.1-4.4 ausgewählt werden.

In einem folgenden Schritt S5 werden dann die ausgewählten n Pumpen eingeschaltet, während die restlichen Pumpen ausgeschaltet bleiben. Bei einer Anzahl n=4 können dann beispielsweise die Pumpen 4.1-4.4 eingeschaltet werden, während die Pumpen 4.5-4.7 ausgeschaltet bleiben.

In einem Schritt S6 wird dann laufend geprüft, ob die vorgegebene Taktdauer T abgelaufen ist.

Falls dies der Fall ist, so werden in einem Schritt S7 die nächsten n Pumpen ausgewählt. In dem bereits vorstehend erwähnten Beispiel können dann die Pumpen 4.2-4.5 für das folgende Einschalten ausgewählt werden, wohingegen die Pumpen 4.1 und 4.6, 4.7 ausgeschaltet bleiben sollen.

Schließlich wird dann zu dem Schritt S5 übergegangen, in dem dann die ausgewählten Pumpen eingeschaltet bzw. ausgeschaltet werden.

Auf diese Weise werden zyklisch nacheinander alle Pumpen 4.1-4.7 eingeschaltet, wobei immer ein Teil der Pumpen 4.1-4.7 ausgeschaltet bleibt, sofern die Leistungsanforderung nicht erfordert, dass alle Pumpen 4.1-4.7 eingeschaltet werden. Dieses zyklische Wechseln der eingeschalteten Pumpen ist vorteilhaft, weil dadurch ein gleichmäßiger Verschleiß der Pumpen 4.1-4.7 erreicht wird.

Darüber hinaus ermöglicht die Kontrolleinrichtung 24 ein Betriebsverfahren, das in Figur 4 in Form eines Flussdiagramms vereinfacht dargestellt ist und nachfolgend beschrieben wird.

In einem Schritt S1 wird zunächst die Hubgeschwindigkeit v_{HUB1}, ..., v_{HUB7} aller Pumpen 4.1-4.7 gemessen. Diese Messung kann beispielsweise mittels der Initiatoren 15.1-15.7 erfolgen.

In einem weiteren Schritt S2 wird dann die größte Hubgeschwindigkeit v_{MAX} aller Pumpen 4.1-4.7 gemessen.

In einem Schritt S3 wird dann geprüft, ob diese größte Hubgeschwindigkeit v_{MAX} einen vorgegebenen Maximalwert v_{MAX1} überschreitet.

Falls dies der Fall ist, so wird in einem Schritt S4 eine zusätzliche Pumpe 4.1-4.7 eingeschaltet, um die Hubgeschwindigkeit v_{MAX} unter den vorgegebenen Maximalwert v_{MAX1} abzusenken.

In einem Schritt S5 wird dann geprüft, ob die größte Pumpengeschwindigkeit v_{MAX} einen vorgegebenen zweiten Maximalwert v_{MAX2} überschreitet.

Falls dies der Fall ist, so wird in einem Schritt S6 diejenige Pumpe abgeschaltet, deren Hubgeschwindigkeit v_{MAX} den vorgegebenen Maximalwert v_{MAX2} überschreitet und es wird eine Warnmeldung ausgegeben.

Diese Geschwindigkeitsüberwachung und optionale Zuschaltung weiterer Pumpen soll verhindern, dass die Pumpengeschwindigkeit im Rahmen der Regelung vorgegebene Grenzwerte überschreitet.

Schließlich ermöglicht die Kontrolleinrichtung 24 noch ein Betriebsverfahren, das in Figur 5 in Form eines Flussdiagramms schematisch dargestellt ist und eine Leckageerkennung ermöglicht.

In einem Schritt S1 wird zunächst ein Zeitgeber t=0 initialisiert.

In einem Schritt S2 wird dann ein Druck p in der Ausgansleitung 7 gemessen, was mittels des Drucksensors 20 erfolgen kann.

In einem Schritt S3 wird dann der gemessene Druck p mit einem vorgegebenen Minimalwert p_{MIN} verglichen.

Falls der gemessene Druck p den vorgegebenen Minimalwert p_{MIN} unterschreitet, so wird in einem Schritt S4 überprüft, ob der aktuelle Wert t des Zeitgebers einen vorgegebenen Zeitwert T überschreitet. Falls dies nicht der Fall ist, so versucht die Kontrolleinrichtung 24, den zu geringen Druck anzuheben, indem in einem Schritt S6 eine zusätzliche Pumpe 4.1-4.7 eingeschaltet wird. In einem Schritt S7 wird dann die Pumpenreaktion abgewartet, woraufhin dann in einem Schritt S2 der Druck p erneut gemessen wird.

Falls die Drucküberprüfung ergibt, dass der gemessene Druck p den Minimalwert p_{MIN} nach dem Zuschalten einer weiteren Pumpe überschreitet, so sind keine weiteren Maßnahmen erforderlich.

Falls die Druckprüfung dagegen ergibt, dass der vorgegebene Minimaldruck p_{MIN} immer noch unterschritten wird, so wird in dem Schritt S4 geprüft, ob die Druckunterschreitung bereits für die vorgegebene Zeitdauer T andauert.

Falls dies der Fall ist, so deutet dies auf eine Leckage hin. In einem Schritt S5 werden dann ggf. alle Pumpen 4.1-4.7 abgeschaltet und es erfolgt eine Leckagewarnung.

### Bezugszeichenliste:

- 1: Pumpenanordnung
- 2: Hinleitung auf dem Materialversorgungsraum
- 3: Eingangsleitung der Pumpen
- 4.1-4.7: Pumpen
- 5: Rückleitung
- 6.1-6.7: Rückschlagventil
- 7: Ausgangsleitung der Pumpen
- 8: Hinleitung
- 9: Hinleitung
- 10.1-10.7: 2/2-Wege-Magnetventil
- 11.1-11.7: Proportionalventil
- 12: 2/2-Wege-Magnetventil
- 13: Druckluftversorgung
- 14.1-14.7: Drucksensor
- 15.1-15.7: Initiator zur Hubüberwachung
- 16: Drucksensor
- 17: Temperatursensor
- 18: Drucksensor in der Ausgangsleitung
- 19: Temperatursensor in der Ausgangsleitung
- 20: Drucksensor
- 21: Rücklaufleitung
- 22: Absperrarmatur
- 23: Absperrarmatur
- 24: Kontrolleinrichtung

## Patentansprüche

1. Pumpenanordnung (1), insbesondere in einer Beschichtungsanlage zur Beschichtung von Bauteilen, insbesondere in einer Lackieranlage zur Lackierung von Kraftfahrzeugkarosseriebauteilen, mit
a) mehreren Pumpen (4.1-4.7) zum Fördern eines Beschichtungsmittels mit einer einstellbaren Pumpleistung, insbesondere zum Fördern eines Dichtmittels zur Nahtabdichtung von Schweißnähten an einem Kraftfahrzeugkarosseriebauteil,
b) wobei die Pumpen (4.1-4.7) ausgangsseitig und eingangsseitig parallel geschaltet sind, so dass die Pumpen (4.1-4.7) das zu fördernde Beschichtungsmittel aus einer gemeinsamen Eingangsleitung (3) beziehen und in eine gemeinsame Ausgangsleitung (7) fördern,
c) eine Kontrolleinrichtung (24) zur Regelung jeweils einer Fluidgröße am Ausgang der einzelnen Pumpen (4.1-4.7), wobei
c1) die Kontrolleinrichtung (24) die einzelnen Pumpen (4.1-4.7) individuell ansteuert,
c2) die Kontrolleinrichtung (24) eine Regeleinrichtung (24) ist, die jeweils eine Fluidgröße am Ausgang der einzelnen Pumpen (4.1-4.7) regelt,
c3) die geregelte Fluidgröße am Ausgang der einzelnen Pumpen (4.1-4.7) der Beschichtungsmitteldruck oder der von den einzelnen Pumpen (4.1-4.7) geförderte Fluidstrom ist,
**dadurch gekennzeichnet**,
c4) dass die Regeleinrichtung (24) eingerichtet ist die geregelten Fluidgrö-ßen am Ausgang der einzelnen Pumpen (4.1-4.7) auf einen gemeinsamen Soll-Wert zu regeln.

2. Pumpenanordnung (1) nach Anspruch 1, **gekennzeichnet durch** eine Überwachungseinheit (24), welche die Pumpen (4.1-4.7) ungleichzeitig einschaltet und ausschaltet.

3. Pumpenanordnung (1) nach einem der vorhergehenden Ansprüche,
**dadurch gekennzeichnet,**
a) **dass** die Regeleinrichtung (24) für die einzelnen Pumpen (4.1-4.7) jeweils ein Messglied (14.1-14.7) aufweist, wobei das Messglied (14.1-14.7) einen Ist-Wert der geregelten Fluidgröße am Ausgang der einzelnen Pumpen (4.1-4.7) misst, und
b) **dass** das Messglied (14.1-14.7) ein Drucksensor ist, der den Beschichtungsmitteldruck am Ausgang der einzelnen Pumpen (4.1-4.7) misst.

4. Pumpenanordnung (1) nach einem der vorhergehenden Ansprüche, **dadurch gekennzeichnet,**
a) **dass** die Regeleinrichtung (24) für die einzelnen Pumpen (4.1-4.7) jeweils ein Stellglied (11.1-11.7) aufweist, wobei das Stellglied (11.1-11.7) die einzelnen Pumpen (4.1-4.7) mit einer variablen Stellgröße ansteuert, um den Ist-Wert der geregelten Fluidgröße auf den Soll-Wert einzuregeln, und
b) **dass** die Pumpen (4.1-4.7) pneumatisch angetrieben sind, und
c) **dass** das Stellglied (11.1-11.7) ein Stetigventil (11.1-11.7) ist, insbesondere ein Proportionalventil (11.1-11.7), das die pneumatisch angetriebenen Pumpen (4.1-4.7) mit einem einstellbaren Druckluftstrom ansteuert.

5. Pumpenanordnung (1) nach einem der vorhergehenden Ansprüche, **dadurch gekennzeichnet,**
a) **dass** die Regeleinrichtung (24) einen Regler (24) aufweist, und
b) **dass** der Regler (24) eingangsseitig mit den Messgliedern (14.1-14.7) der einzelnen Pumpen (4.1-4.7) verbunden ist und die gemessenen Ist-Werte der geregelten Fluidgrößen an den einzelnen Pumpen (4.1-4.7) von den Messgliedern (14.1-14.7) aufnimmt, und
c) **dass** der Regler (24) ausgangsseitig mit den Stellgliedern (11.1-11.7) der einzelnen Pumpen (4.1-4.7) verbunden ist und die Stellglieder (11.1-11.7) mit jeweils einer variablen Stellgröße ansteuert, wobei die Stellgröße von einer Soll-Ist-Abweichung zwischen einem vorgegebenen Soll-Wert und dem gemessenen Ist-Wert abhängt.

6. Pumpenanordnung (1) nach einem der Ansprüche 2 bis 5, **dadurch gekennzeichnet,**
a) **dass** die Überwachungseinheit (24) einen Teil der Pumpen (4.1-4.7) einschaltet und die restlichen Pumpen (4.1-4.7) ausschaltet,
b) **dass** die Überwachungseinheit (24) jeweils nach einer vorgegebenen Betriebsdauer (T) den eingeschalteten Teil der Pumpen (4.1-4.7) wechselt, so dass zeitlich nacheinander alle Pumpen (4.1-4.7) eingeschaltet und wieder ausgeschaltet werden, und
c) **dass** die Betriebsdauer (T) vorzugsweise zwischen 10 Minuten und 4 Stunden, vorzugsweise 30 Minuten und 2 Stunden liegt.

7. Pumpenanordnung (1) nach Anspruch 6,
**dadurch gekennzeichnet,**
a) **dass** den einzelnen Pumpen (4.1-4.7) jeweils einen Pumpensensor (15.1-15.7) zugeordnet ist, der detektiert, ob die jeweiligen Pumpe (4.1-4.7) arbeitet oder nicht, und
b) **dass** die Überwachungseinheit (24) durch Abfrage der Pumpensensoren (15.1-15.7) überprüft, ob die einzelnen Pumpen (4.1-4.7) im eingeschalteten Zustand auch tatsächlich arbeiten, und
c) **dass** die Überwachungseinheit (24) eine Warnmeldung ausgibt, wenn eine Pumpe (4.1-4.7) eingeschaltet ist, aber tatsächlich nicht arbeitet.

8. Pumpenanordnung (1) nach einem der Ansprüche 6 bis 7, **dadurch gekennzeichnet,**
a) **dass** zur Messung des Ausgangsdrucks (p) in der gemeinsamen Ausgangsleitung (7) ein Ausgangsdrucksensor (20) vorgesehen ist,
b) **dass** die Überwachungseinheit (24) den Ausgangsdruck (p) von dem Ausgangsdrucksensor (20) abfragt, und
c) **dass** die Überwachungseinheit (24) eine zusätzliche Pumpe (4.1-4.7) einschaltet, wenn der gemessene Ausgangsdruck (p) einen vorgegebenen Minimaldruck (p_{MIN}) unterschreitet, und
d) **dass** die Überwachungseinheit (24) alle Pumpen (4.1-4.7) abschaltet, wenn der gemessene Ausgangsdruck (p) den vorgegebenen Minimaldruck (p_{MIN}) über eine vorgegebene Mindestzeitdauer (T) unterschreitet, und
e) **dass** die Überwachungseinheit (24) eine Leckagewarnung ausgibt, wenn der gemessene Ausgangsdruck (p) den vorgegebenen Minimaldruck (p_{MIN}) über eine vorgegebene Mindestzeitdauer (T) unterschreitet.

9. Pumpenanordnung (1) nach einem der Ansprüche 6 bis 8, **dadurch gekennzeichnet,**
a) **dass** den einzelnen Pumpen (4.1-4.7) jeweils ein Geschwindigkeitssensor (15.1-15.7) zugeordnet ist, der die Pumpengeschwindigkeit (v_{HUB1},...,v_{HUB7}) der jeweiligen Pumpen (4.1-4.7) misst, insbesondere die Hubgeschwindigkeit (v_{HUB1},...,v_{HUB7}) von Kolben bei einer Kolbenpumpe, und
b) **dass** die Überwachungseinheit (24) die einzelnen Geschwindigkeitssensoren (15.1-15.7) abfragt und dadurch die Pumpengeschwindigkeiten (v_{HUB1},...,v_{HUB7}) der einzelnen Pumpen (4.1-4.7) ermittelt, und
c) **dass** die Überwachungseinheit (24) eine zusätzliche Pumpe (4.1-4.7) einschaltet, wenn zumindest eine der gemessenen Pumpengeschwindigkeiten (v_{HUB1},...,v_{HUB7}) einen vorgegebenen ersten Maximalwert (v_{MAX1}) überschreitet, und
d) **dass** die Überwachungseinheit (24) diejenigen Pumpen (4.1-4.7) abschaltet, bei denen die Pumpengeschwindigkeit (v_{HUB1},...,v_{HUB7}) einen vorgegebenen zweiten Maximalwert (v_{MAX2}) überschreitet, wobei der zweite Maximalwert (v_{MAX2}) größer ist als der erste Maximalwert (vₘₐₓ₁), und
e) **dass** die Überwachungseinheit (24) eine Warnmeldung ausgibt, wenn die Pumpengeschwindigkeit (v_{HUB1},...,v_{HUB7}) bei zumindest einer Pumpe (4.1-4.7) den zweiten Maximalwert (v_{MAX2}) überschreitet.

10. Betriebsverfahren für eine Pumpenanordnung (1) nach einem der vorhergehenden Ansprüche, mit folgendem Schritt: Kontrollieren jeweils einer Fluidgröße am Ausgang der einzelnen Pumpen (4.1-4.7) durch eine Regelung, wobei die geregelten Fluidgrößen am Ausgang der einzelnen Pumpen (4.1-4.7) jeweils auf einen gemeinsamen Soll-Wert geregelt werden.

11. Betriebsverfahren nach Anspruch 10,
**gekennzeichnet durch** folgenden Schritte:
Ungleichzeitiges Einschalten und/oder Ausschalten der Pumpen (4.1-4.7).

12. Betriebsverfahren nach Anspruch 11, **gekennzeichnet durch** folgenden Schritt:
Kurzzeitiges Einschalten aller Pumpen (4.1-4.7), um das Beschichtungsmittel zu bewegen, das sich in Stichleitungen befindet, die von den einzelnen Pumpen (4.1-4.7) ausgehen, wobei die Pumpen (4.1-4.7) für eine Einschaltdauer eingeschaltet werden, die im Bereich von 1s-10s liegt.

13. Betriebsverfahren nach einem der Ansprüche 11 bis 12, **gekennzeichnet durch** folgende Schritte, die zyklisch wiederholt werden:
a) Einschalten eines Teils der Pumpen (4.1-4.7) und Ausschalten der restlichen Pumpen (4.1-4.7),
b) Pumpbetrieb der eingeschalteten Pumpen (4.1-4.7) während einer vorgegebenen Betriebsdauer, wobei die Betriebsdauer vorzugsweise zwischen 10 Minuten und 4 Stunden, vorzugsweise 30 Minuten und 2 Stunden liegt,
c) Wechseln des eingeschalteten Teils der Pumpen (4.1-4.7), so das zeitlich nacheinander alle Pumpen (4.1-4.7) abwechselnd eingeschaltet und wieder ausgeschaltet werden.

14. Betriebsverfahren nach einem der Ansprüche 11 bis 13, **gekennzeichnet durch** folgende Schritte:
a) Überwachen einer Betriebsgröße (v_{MAX}) der Pumpen (4.1-4.7) zur Erkennung einer Überschreitung eines maximal zulässigen ersten Maximalwerts (v_{MAX1}) bei den einzelnen Pumpen (4.1-4.7), und
b) Einschalten einer zusätzlichen weiteren Pumpe, wenn die überwachte Betriebsgröße (v_{MAX}) bei einer der Pumpen (4.1-4.7) den ersten Maximalwert (v_{MAX1}) überschreitet.

15. Betriebsverfahren nach Anspruch 14,
**gekennzeichnet durch** folgende Schritte:
a) Überwachen der Betriebsgröße (v_{MAX}) der Pumpen (4.1-4.7) zur Erkennung einer Überschreitung eines maximal zulässigen zweiten Maximalwerts (v_{MAX2}) bei den einzelnen Pumpen (4.1-4.7), und
b) Ausschalten der Pumpe (4.1-4.7), bei der die überwachte Betriebsgröße (v_{MAX}) den zweiten Maximalwert (v_{MAX2}) überschreitet, wobei der zweite Maximalwert (v_{MAX2}) größer ist als der erste Maximalwert (v_{MAX1}).

16. Betriebsverfahren nach Anspruch 14 oder 15,
**dadurch gekennzeichnet,**
a) **dass** die Pumpen (4.1-4.7) Kolbenpumpen sind, die mit einer variablen Hubgeschwindigkeit der Kolben arbeiten, und
b) **dass** die überwachte Betriebsgröße (v_{MAX}) der Pumpen (4.1-4.7) die Hubgeschwindigkeit der Kolben wiedergibt, insbesondere die größte Kolbengeschwindigkeit (v_{MAX}) von allen Pumpen (4.1-4.7).

17. Betriebsverfahren nach einem der Ansprüche 11 bis 16, **gekennzeichnet durch** folgende Schritte:
a) Überwachen des Beschichtungsmitteldrucks (p) in der gemeinsamen Ausgangsleitung (7) der Pumpen (4.1-4.7) zur Erkennung einer Unterschreitung eines vorgegebenen Minimalwerts (p_{MIN}) des Beschichtungsmitteldrucks (p),
b) Einschalten einer zusätzlichen Pumpe (4.1-4.7), wenn der Beschichtungsmitteldruck (p) in der gemeinsamen Ausgangsleitung (7) den vorgegebenen Minimalwert (p_{MIN}) unterschreitet, und
c) Abschalten aller Pumpen (4.1-4.7), wenn der Beschichtungsmitteldruck (p) in der gemeinsamen Ausgangsleitung (7) den vorgegebenen Minimalwert (p_{MIN}) über einen bestimmten Mindestzeitraum (T) unterschreitet, und
d) Ausgeben einer Leckagewarnung, wenn der Beschichtungsmitteldruck (p) in der gemeinsamen Ausgangsleitung (7) den vorgegebenen Minimalwert (p_{MIN}) über einen bestimmten Mindestzeitraum (T) unterschreitet.

## Claims

1. Pump arrangement (1), in particular in a coating installation for the coating of components, in particular in a painting installation for the painting of motor vehicle body components, with
a) a plurality of pumps (4.1-4.7) for delivering a coating agent with an adjustable pumping power, in particular for delivering a sealing agent for the sealing of weld seams on a motor vehicle body component,
b) wherein the pumps (4.1-4.7) are, at the outlet side and at the inlet side, connected in parallel such that the pumps (4.1-4.7) extract the coating agent for delivery from a common inlet line (3) and deliver said coating agent into a common outlet line (7),
c) a control device (24) for the closed-loop control of in each case one fluid variable at the outlet of the individual pumps (4.1-4.7), wherein
c1) said control device (24) controls the individual pumps (4.1-4.7) individually,
c2) the control device (24) is a closed-loop control device (24), which controls in each case one fluid variable at the outlet of the individual pumps (4.1-4.7),
c3) said controlled fluid variable at the outlet of the individual pumps (4.1-4.7) is the coating agent pressure or the fluid flow conveyed by the individual pumps (4.1-4.7),
**characterized in**
c4) that the closed-loop control device (24) is adapted to closed-loop control the controlled fluid variables at the outlet of the individual pumps (4.1-4.7) to a common nominal value.

2. Pump arrangement according to claim 1, **characterized by** a monitoring unit (24), which switches the pumps (4.1--4.7) on and off non-simultaneously.

3. Pump arrangement (1) according to any of the preceding claims, **characterised in,**
a) **that** the closed-loop control device (24) for the individual pumps (4.1-4.7) in each case comprises a measuring element (14.1-14.7), wherein the measuring element (14.1-14.7) measures an actual value of the controlled fluid variable at the outlet of the individual pumps (4.1-4.7), and
b) **that** the measuring element (14.1-14.7) is a pressure sensor, which measures the coating agent pressure at the outlet of the individual pumps (4.1-4.7).

4. Pump arrangement (1) according to any of the preceding claims, **characterised in,**
a) **that** the closed-loop control device (24) for the individual pumps (4.1-4.7) in each case comprises an actuator (11.1-11.7), said actuator (11.1-11.7) actuating the individual pumps (4.1-4.7) with a variable control variable, in order to adjust the controlled fluid variable to the nominal value, and
b) **that** the pumps (4.1-4.7) are pneumatically driven, and
c) **that** the actuator (11.1-11.7) is a continuous valve (11.1-11.7), in particular a proportional valve (11.1-11.7), which controls the pneumatically driven pumps (4.1-4.7) with an adjustable compressed air flow.

5. Pump arrangement (1) according to any of the preceding claims, **characterised in,**
a) **that** the closed-loop control device (24) comprises a controller (24), and
b) **that** the controller (24) is connected at the inlet side with the measuring elements (14.1-14.7) of the individual pumps (4.1-4.7) and registers the measured actual values of the controlled fluid variables at the individual pumps (4.1-4.7), and
c) **that** the controller (24) is connected at the outlet side to the actuators (11.1-11.7) of the individual pumps (4.1-4.7) and controls the actuators (11.1-11.7) with in each case one variable control variable, said control variable being dependent upon a nominal/actual variance between a predetermined nominal value and the measured actual value.

6. Pump arrangement (1) according to any of claims 2 to 5, **characterised in,**
a) **that** the monitoring unit (24) switches on a number of the pumps (4.1-4.7) and switches off the rest of the pumps (4.1-4.7),
b) **that** in each case, the monitoring unit (24) rotates the pumps (4.1-4.7) that are switched on after a predetermined operating time (T), so that, over time, all pumps (4.1-4.7) are switched on and then switched off again in sequence, and
c) **that** the operating time (T) is preferably between 10 minutes and 4 hours, preferably between 30 minutes and 2 hours.

7. Pump arrangement (1) according to Claim 6, **characterised in,**
a) **that** the individual pumps (4.1-4.7) are each assigned a pump sensor (15.1-15.7), which detects whether the respective pump (4.1-4.7) is working or not, and
b) **that** the monitoring unit (24) checks, when requested by the pump sensors (15.1-15.7), whether the individual pumps (4.1-4.7) that are switched on are actually working, and
c) **that** the monitoring unit (24) issues a warning if a pump (4.1-4.7) is switched on but is not actually working.

8. Pump arrangement (1) according to any of Claims 6 to 7, **characterised in,**
a) **that** an outlet pressure sensor (20) is provided for measuring the outlet pressure (p) in the common outlet line (7),
b) **that** the monitoring unit (24) polls the outlet pressure sensor (20) for the outlet pressure (p), and
c) **that** the monitoring unit (24) switches on an additional pump (4.1-4.7) if the measured outlet pressure (p) is below a predetermined minimum pressure (p_{MIN}), and
d) **that** the monitoring unit (24) switches off all pumps (4.1-4.7) if the measured outlet pressure (P) is below the predetermined minimum pressure (p_{MIN}) for a predetermined minimum time period (T), and
e) **that** the monitoring unit (24) issues a leak warning if the measured outlet pressure (p) is below the predetermined minimum pressure (p_{MIN}) for a predetermined minimum time period (T).

9. Pump arrangement (1) according to any of Claims 6 to 8, **characterised in,**
a) **that** the individual pumps (4.1-4.7) are each assigned a speed sensor (15.1-15.7), which measures the pumping speed (v_{STROKE1},...,v_{STROKE7}) of the respective pumps (4.1-4.7), in particular the stroke speed (v_{STROKE1},...,v_{STROKE7}) of pistons in the case of a piston pump, and
b) **that** the monitoring unit (24) interrogates the individual speed sensors (15.1-15.7) and thereby determines the pumping speeds (v_{STROKE1},...,v_{STROKE7}) of the individual pumps (4.1-4.7), and
c) **that** the monitoring unit (24) activates an additional pump (4.1-4.7) if at least one of the measured pumping speeds (v_{STROKE1},...,v_{STROKE7}) exceeds a predetermined first maximum value (v_{MAX1}), and
d) **that** the monitoring unit (24) switches off those pumps (4.1-4.7) in which the pumping speed (v_{STROKE1},...,v_{STROKE7}) exceeds a predetermined second maximum value (v_{MAX2}), the second maximum value (v_{MAX2}) being greater than the first maximum value (v_{MAX1}), and
e) **that** the monitoring unit (24) issues a warning if the pumping speed (v_{STROKE1},...,v_{STROKE7}) in at least one pump (4.1-4.7) exceeds the second maximum value (v_{MAX2}).

10. Operating method for a pump arrangement (1) according to any of the preceding claims, with the following steps: Controlling in each case one fluid variable at the outlet of the individual pumps (4.1-4.7) by means of closed-loop control, wherein the closed-loop controlled fluid variables at the outlet of the individual pumps (4.1-4.7) are in each case closed-loop controlled to a common nominal value.

11. Operating method according to claim 10, **characterized by** the following step:
Non-simultaneous switching on and/or off of the pumps (4.1-4.7) .

12. Operating method according to Claim 11, **characterised by** the following step:
Brief switching on of all pumps (4.1-4.7) in order to move the coating agent, which is located in stub lines running out from the individual pumps (4.1-4.7), wherein the pumps (4.1-4.7) are switched on for an activation period in the range of 1 s-10 s.

13. Operating method according to any of Claims 11 to 12, **characterised by** the following steps, which are cyclically repeated:
a) Switching on a number of the pumps (4.1-4.7) and switching off the rest of the pumps (4.1-4.7),
c) Pumping operation of the switched-on pumps (4.1-4.7) for a predetermined operating time, said operating time preferably being between 10 minutes and 4 hours, preferably between 30 minutes and 2 hours.
b) Rotating the activated pumps (4.1-4.7), so that, over time, all pumps (4.1-4.7) are alternately switched on and then switched off again in sequence.

14. Operating method according to any of Claims 11 to 13, **characterised by** the following steps:
a) Monitoring an operating variable (v_{MAX}) of the pumps (4.1-4.7) to detect any overshoot of a maximum permissible first maximum value (v_{MAX1}) by the individual pumps (4.1-4.7), and
b) Switching on an additional pump, if the monitored operating variable (v_{MAX}) exceeds the first maximum value (v_{MAX1}) in any of the pumps (4.1-4.7).

15. Operating method according to Claim 14,
**characterised by** the following steps:
a) Monitoring of an operating variable (v_{MAX}) of the pumps (4.1-4.7) to detect any overshoot of a maximum permissible second maximum value (v_{MAX2}) by the individual pumps (4.1-4.7), and
b) Switching off the pump (4.1-4.7) in which the monitored operating variable (v_{MAX}) exceeds the second maximum value (v_{MAX2}) , the second maximum value (v_{MAX2}) being greater than the first maximum value (v_{MAX1}).

16. Operating method according to Claim 14 or 15,
**characterised in,**
a) **that** the pumps (4.1-4.7) are piston pumps, which operate with a variable piston stroke speed, and
b) **that** the monitored operating variable (v_{MAX}) of the pumps (4.1-4.7) represents the stroke speed of the pistons, in particular the maximum piston speed (v_{MAX}) of all pumps (4.1-4.7).

17. Operating method according to any of Claims 11 to 16, **characterised by** the following steps:
a) monitoring of the coating agent pressure (p) in the common outlet line (7) of the pumps (4.1-4.7) to detect any undershoot of a predetermined minimum value (p_{MIN}) of the coating agent pressure (p),
b) switching on an additional pump (4.1-4.7) if the coating agent pressure (p) in the common outlet line (7) is below the predetermined minimum value (p_{MIN}) and
c) switching off all pumps (4.1-4.7) if the coating agent pressure (p) in the common outlet line (7) is below the predetermined minimum value (p_{MIN}) for a particular minimum time period (T), and
d) issuing a leak warning if the coating agent pressure (p) in the common outlet line (7) is below the predetermined minimum value (p_{MIN}) for a particular minimum time period (T).

## Revendications

1. Dispositif de pompage (1), plus particulièrement dans une installation de revêtement pour le revêtement de composants, plus particulièrement dans une installation de peinture pour la peinture de composants de carrosseries de véhicules, avec
a) plusieurs pompes (4.1 - 4.7) pour le transport d'un produit de revêtement avec une puissance de pompage réglable, plus particulièrement pour le transport d'un produit d'étanchéité pour l'étanchéification de cordons de soudure sur un composant de carrosserie de véhicule,
b) dans lequel les pompes (4.1 - 4.7) sont branchées en parallèle côté sortie et côté entrée de façon à ce que les pompes (4.1 - 4.7) extraient le produit de revêtement à transporter d'une conduite d'entrée commune (3) et le transportent vers une conduite de sortie commune (7),
c) un dispositif de contrôle (24) pour la régulation respectivement d'une grandeur de fluide à la sortie des différentes pompes (4.1 - 4.7), dans lequel
c1) le dispositif de contrôle (24) contrôle les différentes pompes (4.1 - 4.7) individuellement,
c2) le dispositif de contrôle (24) est un dispositif de régulation (24) qui régule respectivement une grandeur de fluide à la sortie des différentes pompes (4.1 - 4.7),
c3) la grandeur de fluide régulée à la sortie des différentes pompes (4.1 - 4.7) est la pression du produit de revêtement ou le débit du fluide transporté par les différentes pompes (4.1 - 4.7),
**caractérisé en ce que**
c4) le dispositif de régulation (24) est conçu pour réguler les grandeurs de fluide à la sortie des différentes pompes (4.1 - 4.7) à une valeur de consigne commune.

2. Dispositif de pompage (1) selon la revendication 1, **caractérisé par** une unité de surveillance (24) qui met en marche et arrête les pompes (4.1 - 4.7) de manière non simultanée.

3. Dispositif de pompage (1) selon l'une des revendications précédentes,
**caractérisé en ce que**
a) le dispositif de régulation (24) comprend, pour les différentes pompes (4.1 - 4.7) respectivement, un organe de mesure (14.1 - 14.7), dans lequel l'organe de mesure (14.1 - 14.7) mesure une valeur effective de la grandeur de fluide régulée à la sortie des différentes pompes (4.1 - 4.7) et
b) l'organe de mesure (14.1 - 14.7) est un capteur de pression qui mesure la pression du produit de revêtement à la sortie des différentes pompes (4.1 - 4.7).

4. Dispositif de pompage (1) selon l'une des revendications précédentes, **caractérisé en ce que**
a) le dispositif de régulation (24) comprend, pour les différentes pompes (4.1 - 4.7) respectivement, un organe de réglage (11.1 - 11.7), dans lequel l'organe de réglage (11.1 - 11.7) contrôle les différentes pompes (4.1 - 4.7) avec une grandeur de réglage variable, afin de réguler la valeur effective de la grandeur de fluide régulée à la valeur de consigne et
b) les pompes (4.1 - 4.7) sont entraînées de manière pneumatique et
c) l'organe de réglage (11.1 - 11.7) est une vanne continue (11.1 - 11.7), plus particulièrement une vanne proportionnelle (11.1 - 11.7) qui contrôle les pompes entraînées pneumatiquement (4.1 - 4.7) avec un débit d'air comprimé réglable.

5. Dispositif de pompage (1) selon l'une des revendications précédentes, **caractérisé en ce que**
a) le dispositif de régulation (24) comprend un régulateur et
b) le régulateur (24) est relié côté entrée avec les organes de mesure (14.1 - 14.7) des différentes pompes (4.1 - 4.7) et prend en compte les valeurs effectives mesurées des grandeurs de fluide régulées au niveau des différentes pompes (4.1 - 4.7) par les organes de mesure (14.1 - 14.7) et
c) le régulateur (24) est relié côté sortie avec les organes de réglage (11.1 - 11.7) des différentes pompes (4.1 - 4.7) et contrôle les organes de réglage (11.1 - 11.7) avec respectivement une grandeur de réglage variable, dans lequel la grandeur de réglage dépend d'un écart consigne-effective entre une valeur de consigne prédéterminée et la valeur effective mesurée.

6. Dispositif de pompage (1) selon l'une des revendications 2 à 5, **caractérisé en ce que**
a) l'unité de surveillance (24) met en marche une partie des pompes (4.1 - 4.7) et arrête les autres pompes (4.1 - 4.7) ;
b) l'unité de surveillance (24) change, respectivement après une durée de fonctionnement (T) prédéterminée, la partie mise en marche des pompes (4.1 -4.7), de façon à ce que toutes les pompes (4.1 - 4.7) soient successivement mises en marche et arrêtées et
c) la durée de fonctionnement (T) se trouve de préférence entre 10 minutes et 4 heures, de préférence entre 30 minutes et 2 heures.

7. Dispositif de pompage (1) selon la revendication 6,
**caractérisé en ce que**
a) aux différentes pompes (4.1 - 4.7) correspond respectivement un capteur de pompe (15.1 - 15.7) qui détecte si la pompe (4.1 - 4.7) respective fonctionne ou non et
b) l'unité de surveillance (24) vérifie, en interrogeant les capteurs de pompes (15.1 -15.7), si les différentes pompes (4.1 - 4.7) fonctionnent réellement dans l'état mis en marche et
c) l'unité de surveillance (24) émet un message d'alerte si une pompe (4.1 - 4.7) est mise en marche mais ne fonctionne pas réellement.

8. Dispositif de pompage (1) selon l'une des revendications 6 à 7, **caractérisé en ce que**
a) pour la mesure de la pression de sortie (p) dans la conduite de sortie commune (7), un capteur de pression de sortie (20) est prévu,
b) l'unité de surveillance (24) interroge la pression de sortie (p) provenant du capteur de pression de sortie (20) et
c) l'unité de surveillance (24) met en marche une pompe (4.1 - 4.7) supplémentaire si la pression de sortie (p) mesurée tombe en dessous d'une pression minimale (p_{MIN}) prédéterminée et
d) l'unité de surveillance (24) arrête toutes les pompes (4.1 - 4.7) si la pression de sortie (p) mesurée tombe en dessous de la pression minimale (p_{MIN}) prédéterminée pendant une durée minimale (T) prédéterminée et
e) l'unité de surveillance (24) émet une alerte de fuite si la pression de sortie (p) mesurée tombe en dessous de la pression minimale (p_{MIN}) prédéterminée pendant une durée minimale (T) prédéterminée.

9. Dispositif de pompage (1) selon l'une des revendications 6 à 8, **caractérisé en ce que**
a) aux différentes pompes (4.1 - 4.7) correspond respectivement un capteur de vitesse (15.1 - 15.7) qui mesure la vitesse de pompage (v_{HUB1}... v_{HUB7}) des pompes (4.1 - 4.7) respectives, plus particulièrement la vitesse de levage (v_{HUB1}... v_{HUB7}) des pistons dans le cas d'une pompe à pistons et
b) l'unité de surveillance (24) interroge les différents capteurs de vitesse (15.1 - 15.7) et en déduit les vitesses de pompage (v_{HUB1}... v_{HUB7}) des différentes pompes (4.1 - 4.7) et
c) l'unité de surveillance (24) met en marche une pompe (4.1 - 4.7) supplémentaire si au moins une des vitesses de pompage (v_{HUB1}... v_{HUB7}) dépasse une première valeur maximale (v_{MAX1}) prédéterminée, et
d) l'unité de surveillance (24) arrête les pompes (4.1 - 4.7) dont la vitesse de pompage (v_{HUB1}... v_{HUB7}) dépasse une deuxième valeur maximale (v_{MAX2}), dans lequel la deuxième valeur maximale (v_{MAX2}) est supérieure à la première valeur maximale (v_{MAX1}) et
e) l'unité de surveillance (24) émet un message d'alerte si la vitesse de pompage (v_{HUB1}... v_{HUB7}) dépasse la deuxième valeur maximale (v_{MAX2}) au niveau d'au moins une pompe (4.1 - 4.7).

10. Procédé de fonctionnement pour un dispositif de pompage (1) selon l'une des revendications précédentes, avec l'étape suivante :
contrôle respectivement d'une grandeur de fluide à la sortie des différentes pompes (4.1 - 4.7) par une régulation, dans lequel les grandeurs de fluide régulées à la sortie des différentes pompes (4.1 - 4.7) sont régulées respectivement à une valeur de consigne commune.

11. Procédé de fonctionnement selon la revendication 10,
**caractérisé par** les étapes suivantes :
mise en marche et/ou arrêt non simultané des pompes (4.1 - 4.7).

12. Procédé de fonctionnement selon la revendication 11, **caractérisé par** l'étape suivante :
mise en marche brève de toutes les pompes (4.1 - 4.7) afin de déplacer le produit de revêtement qui se trouve dans les tronçons de conduites qui sortent des différentes pompes (4.1 - 4.7), dans lequel les pompes (4.1 - 4.7) sont mises en marche pendant une durée de mise en marche de l'ordre de 1 s à 10 s.

13. Procédé de fonctionnement selon l'une des revendications 11 à 12, **caractérisé par** les étapes suivantes, qui sont répétées de manière cyclique :
a) mise en marche d'une partie des pompes (4.1 - 4.7) et arrêt des autres pompes (4.1 - 4.7),
b) fonctionnement des pompes (4.1 - 4.7) mises en marche pendant une durée de fonctionnement prédéterminée, dans lequel la durée de fonctionnement prédéterminée se trouve de préférence entre 10 minutes et 4 heures, de préférence entre 30 minutes et 2 heures,
c) changement de la partie mise en marche des pompes (4.1 - 4.7) de façon à ce que toutes les pompes (4.1 - 4.7) soient successivement et de manière alternée mises en marche et arrêtées.

14. Procédé de fonctionnement selon l'une des revendications 11 à 13, **caractérisé par** les étapes suivantes :
a) surveillance d'une grandeur de fonctionnement (v_{MAX}) des pompes (4.1 - 4.7) afin de détecter un dépassement d'une première valeur maximale admissible (v_{MAX1}) pour les différentes pompes (4.1 - 4.7) et
b) mise en marche d'une pompe supplémentaire si la grandeur de fonctionnement (v_{MAX}) surveillée d'une des pompes (4.1 - 4.7) dépasse la première valeur maximale (v_{MAX1}).

15. Procédé de fonctionnement selon la revendication 14,
**caractérisé par** les étapes suivantes :
a) surveillance de la grandeur de fonctionnement (v_{MAX}) des pompes (4.1 - 4.7) afin de détecter un dépassement d'une deuxième valeur maximale admissible (v_{MAX2}) pour les différentes pompes (4.1 - 4.7) et
b) arrêt de la pompe (4.1 - 4.7) dont la grandeur de fonctionnement (v_{MAX}) surveillée dépasse la deuxième valeur maximale (v_{MAX2}), dans lequel la deuxième valeur maximale (v_{MAX2}) est supérieure à la première valeur maximale (v_{MAX1}).

16. Procédé de fonctionnement selon la revendication 14 ou 15,
**caractérisé en ce que**
a) les pompes (4.1 - 4.7) sont des pompes à pistons qui fonctionnent avec une vitesse de levage variable des pistons et
b) la grandeur de fonctionnement (v_{MAX}) des pompes (4.1 - 4.7) reproduit la vitesse de levage des pistons, plus particulièrement la vitesse de piston (v_{MAX}) la plus grande de toutes les pompes (4.1 - 4.7).

17. Procédé de fonctionnement selon l'une des revendications 11 à 16,
**caractérisé par** les étapes suivantes :
a) surveillance de la pression de produit de revêtement (p) dans la conduite de sortie commune (7) des pompes (4.1 - 4.7), afin de détecter un passage en dessous d'une valeur minimale (p_{MIN}) prédéterminée de la pression de produit de revêtement (p),
b) mise en marche d'une pompe supplémentaire (4.1 - 4.7) si la pression de produit de revêtement (p) dans la conduite de sortie commune (7) tombe en dessous de la valeur minimale (p_{MIN}) prédéterminée et
c) arrêt de toutes les pompes (4.1 - 4.7) si la pression de produit de revêtement (p) dans la conduite de sortie commune (7) tombe en dessous de la valeur minimale (p_{MIN}) prédéterminée pendant une période minimale (T) déterminée et
d) émission d'une alerte de fuite si la pression de produit de revêtement (p) dans la conduite de sortie commune (7) tombe en dessous de la valeur minimale (p_{MIN}) prédéterminée pendant une période minimale (T) déterminée.
